# EUROPÄISCHE PATENTSCHRIFT

(11) **EP 0 710 812 B1**
(45) Veröffentlichungstag und Bekanntmachung des Hinweises auf die Patenterteilung: **03.09.1997**
(21) Anmeldenummer: 95115385.7
(22) Anmeldetag: 29.09.1995
(51) Int. Cl.: F41A 9/20

(54) **Geschosszuführungsvorrichtung für eine Panzerhaubitze**
Ammunition handling system for self-propelled artillery guns
Dispositif d'alimentation en munitions pour obusiers blindés

(30) Priorität: 05.11.1994 DE 4439706
(43) Veröffentlichungstag der Anmeldung: 08.05.1996
(73) Patentinhaber: Wegmann & Co. GmbH, D-34127 Kassel (DE)
(72) Erfinder: Wallwey, Erich, D-34246 Vellmar (DE); Heldmann, Heinrich, D-34119 Kassel (DE); Liebel, Peter, D-34128 Kassel (DE)
(74) Vertreter: Feder, Wolf-Dietrich, Dr. Dipl.-Phys.

(56) Entgegenhaltungen:
- EP-A- 0 640 805
- DE-A- 2 027 586
- DE-C- 2 400 469

## Beschreibung

Die Erfindung betrifft eine Geschoßzuführungsvorrichtung für eine Panzerhaubitze.

In der gegenüber dem Prioritätstag der vorliegenden Anmeldung nicht vorveröffentlichten älteren europäischen Patentanmeldung Nr. 94 109 360.1 (Veröffentlichungs-Nr.EP 0 640 805 A1) ist eine Geschoßzuführung für eine Panzerhaubitze beschrieben, mit einem auf einem Fahrzeug im Bereich hinter der Fahrzeugmitte angeordneten drehbaren Turm, an dem eine schwere Waffe in Elevation schwenkbar angeordnet ist, wobei im Turmheck hinter der Waffe ein Geschoßmagazin zur Aufnahme von im wesentlichen horizontal mit nach vorne weisender Geschoßspitze gelagerten Geschossen und im Fahrzeugheck eine von hinten zugängliche Be/Entladeöffnung angeordnet sind und bei der an der Innenseite der Dachplatte des Turms zwischen dem hinteren Ende der Waffe und dem Geschoßmagazin eine in Querrichtung verlaufende Führung befestigt ist, an welcher ein Schlitten verschiebbar geführt ist, und an dem Schlitten ein sich nach unten in das Turminnere erstreckender Tragarm befestigt ist, an welchem eine Ladeschalenaufnahme entlang des Tragarms bewegbar geführt ist, die eine Ladeschale trägt derart, daß die Längsachse der Ladeschale in mindestens einer Elevationsstellung der Waffe in eine Position fluchtend zur Rohrseelenachse der Waffe bringbar ist, sowie in Positionen, in denen das hintere Ende der Ladeschale unmittelbar vor vorgegebenen Lagerplätzen des Geschoßmagazins liegt.

Die Erfindung bezweckt eine Verbesserung und weitere Ausbildung der Erfindung gemäß der oben erwähnten älteren europäischen Patentanmeldung.

Der Erfindung liegt die Aufgabe zugrunde, eine Geschoßzuführungsvorrichtung gemäß EP 0 640 805 A1 so auszubilden, daß ein möglichst großer Teil des im Turm gelagerten Munitionsvorrats direkt von der Geschoßzuführungsvorrichtung erfaßt werden kann. Weiterhin sollte die Möglichkeit geschaffen werden, den Raum unmittelbar hinter der Waffe von den Teilen der Geschoßzuführungsvorrichtung so weitgehend freizuhalten, daß der Rücklauf der Waffe möglichst wenig beeinflußt wird, bzw. daß die Geschoßzuführungsvorrichtung in einfacher Weise in Positionen gebracht werden kann, in denen keine Beeinflussung des Rücklaufs der Waffe stattfindet. Dabei sollten die übrigen Funktionsmöglichkeiten der Geschoßzuführungsvorrichtung nach der älteren europäischen Patentanmeldung als einfach aufgebaute Ladehilfe, die nicht nur zur Zuführung der Geschosse zur Waffe, sondern auch zum Beladen des Fahrzeugs einsetzbar ist, erhalten bleiben.

Die Lösung dieser Aufgabe geschieht erfindungsgemäß mit den Merkmalen aus dem Patentanspruch 1. Vorteilhafte Weiterbildungen der Erfindung sind in den Unteransprüchen beschrieben.

Der Grundgedanke der Erfindung besteht darin, den Tragarm der Geschoßzuführungsvorrichtung aufzuteilen und zwar in einen oberen, quer zur Längsachse des Turms verfahrbaren Teil und einen unteren in das Fahrzeuginnere ragenden Teil, der nicht verfahrbar aber gegebenenfalls in eine Stellung bewegbar ist, in welche er den Waffenrücklauf nicht stört. Der obere, nunmehr als "Tragarm" bezeichnete Teil soll dabei nur eine solche Länge besitzen, daß er bei der Verschiebung in Querrichtung durch das Turmlager nicht behindert wird und somit möglichst weite Bereiche über die Breite des Turms hinweg erreichen kann. Der untere, als "Tragarmverlängerung" bezeichnete Teil ist so angeordnet, daß in einer vorgegebenen Stellung das untere Ende des Tragarms direkt an das obere Ende der Tragarmverlängerung anschließt und somit in dieser Stellung die Ladeschalenaufnahme mit der Ladeschale vom Tragarm in die Tragarmverlängerung hineinbewegt werden kann, und somit die Ladeschale in die erforderliche Position hinter der Waffe gebracht werden kann. Durch diese Ausbildung wurde die Möglichkeit eröffnet, die Geschoßzuführungsvorrichtung an einer Stelle weiter hinten im Turm anzuordnen, so daß mehr Raum für die Bedienung und den Rücklauf der Waffe entsteht und gleichzeitig sicherzustellen, daß ein möglichst großer Teil des Geschoßvorrats direkt erreicht werden kann. Weiterhin wurden hierdurch die Möglichkeiten eröffnet, sowohl die Ladeschale selbst als auch die Tragarmverlängerung nach oben oder zur Seite schwenkbar auszubilden, wodurch weiterer Platz gewonnen wird, so daß einerseits der freie Rücklauf der Waffe in allen Elevationsstellungen sichergestellt werden kann und andererseits genügend Raum für die Bedienung und insbesondere das Besteigen und Verlassen des Fahrzeugs zur Verfügung steht.

Im folgenden wird anhand der beigefügten Zeichnungen ein Ausführungsbeispiel für eine Geschoßzuführungsvorrichtung nach der Erfindung näher erläutert.

In den Zeichnungen zeigen:
- Fig. 1: in einer Seitenansicht eine Geschoßzuführungsvorrichtung im Heckbereich einer Panzerhaubitze bei an die Tragarmverlängerung angesetztem Tragarm;
- Fig. 2: in einer Darstellung analog Fig. 1 die Geschoßzuführungsvorrichtung mit in Querrichtung verfahrenem Tragarm und hochgeschwenkter Ladeschale;
- Fig. 3: die Geschoßzuführungsvorrichtung nach Fig. 1 und 2 in einer Ansicht von oben in Geschoßzuführungsstellung;
- Fig. 4: in einer Darstellung analog Fig. 3 die Geschoßzuführungsvorrichtung mit in Querrichtung verschobenem Tragarm in einer Geschoßaufnahmestellung;
- Fig. 5: in einer Darstellung analog Fig. 3 die Geschoßzuführungsvorrichtung mit in Querrichtung verschobenem Tragarm und zur Seite geschwenkter Tragarmverlängerung.

Die in den Fig. 1 bis 5 beschriebene Geschoßzuführungsvorrichtung für eine Panzerhaubitze kann im Prinzip vollständig manuell bedienbar ausgebildet sein, sie kann aber auch in nicht eigens dargestellter Weise motorisch angetriebene Vorrichtungen, insbesondere zum Heben und Senken der Ladeschalenaufnahme, aufweisen.

Von der Panzerhaubitze sind lediglich der Heckbereich H des Fahrzeugs mit der sich nach hinten öffnenden Be/Entladeöffnung B sowie ein Teil des Turms T und das Rohrende 25, der im übrigen nicht dargestellten schweren Waffe, gezeigt. Im Heck des Turms T ist ein in seinen Einzelheiten nicht näher erläutertes Geschoßmagazin 23 angeordnet, in welchem Geschosse in mehreren Reihen übereinander horizontal und mit der Spitze nach vorne weisend gelagert sind. Die im Geschoßmagazin 23 lagernden Geschosse sind in dieser Lage mit G1 bezeichnet.

An der Unterseite der Dachplatte D des Turms T sind im Bereich zwischen dem Geschoßmagazin 23 und dem Waffenende 25 quer zur Längsrichtung des Turms verlaufende Führungsschienen 2.1 angeordnet, an denen ein Schlitten 2 in Querrichtung verschiebbar geführt ist. Am Schlitten 2 ist ein Tragarm 1 befestigt, der sich im wesentlichen vertikal nach unten durch das Innere des Turms T hindurch erstreckt. Der Tragarm 1 ist demnach in Querrichtung verschiebbar. Seine Länge ist so bemessen, daß er bei der Querverschiebung auch über das ringförmige Turmlager L hinweg zur Seite verschoben werden kann. Dies ist beispielsweise aus Fig. 3 an der in Fig. 3 rechten Seite der Führungsschienen zu erkennen.

Die Handhabung des Tragarms 1 kann mittels eines nicht dargestellten Handgriffs erfolgen. Hierbei können, ebenfalls nicht dargestellte, zusätzliche Einrichtungen vorhanden sein, wie beispielsweise in EP 0 640 805 A1 erläutert.

Am Tragarm 1 ist eine Linearführung 18 angeordnet, an der eine Ladeschalenaufnahme 11 über ein Rollenpaar 29 verschiebbar geführt ist. Die Ladeschalenaufnahme 11 trägt eine Ladeschale 22, die mittels eines ladeschalenfesten Drehzapfens in der Ladeschalenaufnahme 11 um eine horizontale in Querrichtung verlaufende Achse schwenkbar gelagert ist, so daß sie beispielsweise in die in Fig. 2 dargestellte, nach oben weisende Stellung hochgeschwenkt werden kann. An seinem unteren Ende besitzt der Tragarm 1 eine Halterung 6 mit einer Stützrolle 6.1, über die er sich in einer mit dem Turmboden verbundenen Führungsschiene 6.2 abstützt. Durch diese sichere Führung wird erreicht, daß das untere Ende des Tragarms 1 jeweils sehr lagegenau positioniert werden kann. Am Turm T ist eine nach unten in das Fahrzeuginnere ragende Tragarmverlängerung 3 angeordnet, und zwar derart, daß in einer vorgegebenen Stellung des Schlittens 2 und damit des Tragarms 1 das untere Ende des Tragarms 1 unmittelbar an das obere Ende der Tragarmverlängerung 3 anschließt. In dieser Stellung kann die Ladeschalenaufnahme 11 vom Tragarm 1 aus in die Tragarmverlängerung 3 hineinbewegt werden und an dieser soweit nach unten weiterbewegt werden, bis die Ladeschale sich in einer Position 22' fluchtend zur Rohrseelenachse R der Waffe 25 befindet. Damit die Ladeschalenaufnahme 11 ohne Schwierigkeiten über den Übergangsbereich 4 zwischen dem unteren Ende des Tragarms 1 und dem oberen Ende der Tragarmverlängerung 3 bewegt werden kann, ist einerseits eine genaue Positionierung des Tragarms 1 notwendig und andererseits sollte verhindert werden, daß der Tragarm 1 in Querrichtung verschoben werden kann, wenn sich die Ladeschalenaufnahme 11 im Bereich der Tragarmverlängerung 3 oder im Übergangsbereich 4 befindet. Dies kann durch nicht dargestellte Arretiervorrichtungen erreicht werden.

Weiterhin kann es vorteilhaft sein, wenn die Tragarmverlängerung 3 aus der in Fig. 1 dargestellten Stellung in eine seitliche Stellung weggeschwenkt werden kann, in der sie insbesondere das Besteigen und Verlassen des Fahrzeugs nicht behindert. Zu diesem Zweck ist die Tragarmverlängerung 3 an ihrem oberen Ende über einen Drehzapfen 7 mit dem Turm verbunden, dessen Achse mit der horizontalen Längsachse des Turms einen kleinen spitzen Winkel einschließt. Um die Achse des Drehzapfens 7 ist somit die Tragarmverlängerung 3 aus der nach unten ragenden Stellung, wie sie in den Fig. 1 bis 4 dargestellt ist, in eine Stellung 3' schwenkbar, wie sie beispielsweise in Fig. 5 dargestellt ist, in der die Tragarmverlängerung 3 nach der Seite weggeschwenkt ist. Mittels einer manuell betätigbaren Verriegelungseinrichtung 8 kann die Tragarmverlängerung 3 in den unterschiedlichen Stellungen festgelegt werden.

Im Bereich hinter der Tragarmverlängerung ist im Heck H des Fahrzeugs eine an einem Tragarm 17 aufgehängte Rollenbahn 24 angeordnet, über welche Geschosse G4 von außen durch die Be/Entladeöffnung B der Ladeschale 22, in der in Fig. 1 dargestellten unteren Stellung, zugeführt werden können. Einzelheiten dieser Be- und Entlademöglichkeit sind in der älteren europäischen Patentanmeldung beschrieben.

Mit der dargestellten Geschoßzuführungsvorrichtung können Geschosse aus dem Geschoßmagazin 23 in einer Stellung der angehobenen Ladeschale 22, wie sie beispielsweise Fig. 4 entspricht, aus der Position G1 in die Position G2 auf der Ladeschale 22 gebracht werden. Sodann wird der Tragarm 1 in Querrichtung verschoben, bis sein unteres Ende direkt an das obere Ende der Tragarmverlängerung 3 anschließt und die Ladeschalenaufnahme 11 wird am Tragarm 1 entlang nach unten und in die Tragarmverlängerung 3 hineinbewegt, bis sich die Ladeschale in einer Stellung 22' befindet, in der das Geschoß eine Position G3 einnimmt, in der es zur Rohrseelenachse R fluchtend angeordnet ist. In dieser Stellung kann das Geschoß angesetzt werden.

Die Ladeschalenaufnahme 11 mit der Ladeschale 22 kann dann wieder nach oben bewegt werden und, wie in Fig. 2 dargestellt, in eine hochgeklappte Position gebracht werden, in der sie nicht mehr in den Raum hinter der Waffe hineinragt. Die Position der Waffe 25 bei maximalem Rücklauf und der von diesem Rücklauf überstrichene Bereich ist in den Fig. 1 und 2 gestrichelt eingezeichnet und mit 25' bezeichnet.

Um zu erreichen, daß das Ansetzen des Geschosses innerhalb eines großen Richtbereiches der Elevation möglich ist, ist die Tragarmverlängerung 3, ähnlich wie bei einer Ausführungsform der älteren europäischen Patentanmeldung, der Tragarm, nach vorne gekrümmt ausgebildet, so daß die Ladeschalenaufnahme 11 auf einer kreisförmigen Bahn an der Tragarmverlängerung 3 geführt ist, deren Mittelpunkt auf der nicht dargestellten Schildzapfenachse der Waffe 25 liegt. Sowohl beim manuellen als auch beim motorischen Antrieb der Ladeschalenaufnahme 11 entlang des Tragarms 1 und der Tragarmverlängerung 3 kann ein nicht dargestellter Seilzugantrieb verwendet werden. Hierbei ist die Anordnung einer Verriegelungsvorrichtung besonders wichtig, welche verhindert, daß der Tragarm 1 in Querrichtung bewegt werden kann, wenn sich die Ladeschalenaufnahme 11 an der Tragarmverlängerung 3 befindet. Vorteilhaft ist auch eine nicht dargestellte Arretiervorrichtung die verhindert, daß die Ladeschalenaufnahme 11 aus dem unteren Ende des Tragarms 1 herausgefahren werden kann, wenn sich dieser nicht in seiner vorgegebenen Stellung oberhalb der Tragarmverlängerung 3 befindet. Zur Unterstützung des Anhebens der Ladeschalenaufnahme 11, insbesondere beim Beladen des Fahrzeugs, kann beispielsweise ein nicht dargestellter, am oberen Ende des Tragarms 1 angeordneter Federmotor dienen.

Weiterhin kann beispielsweise ein manuell betätigbarer Seilzugantrieb eine aus dem Turm herausgeführte Welle aufweisen, an welche im Beladungsfall ein externer Elektromotor anschließbar ist. Schließlich kann eine nicht dargestellte Bremsvorrichtung vorgesehen sein, zur Abbremsung der Abwärtsbewegung der Ladeschalenaufnahme 11 bei einer Absenkung der Ladeschale 22 unter dem Eigengewicht des Geschosses.

## Patentansprüche

1. Geschoßzuführungsvorrichtung für eine Panzerhaubitze mit einem auf einem Fahrzeug im Bereich hinter der Fahrzeugmitte angeordneten drehbaren Turm (T), an dem eine schwere Waffe (25) in Elevation schwenkbar angeordnet ist, wobei im Turmheck (H) hinter der Waffe (25) ein Geschoßmagazin (23) zur Aufnahme von im wesentlichen horizontal mit nach vorne weisender Geschoßspitze gelagerten Geschossen und im Fahrzeugheck eine von hinten zugängliche Be/Entladeöffnung (B) angeordnet sind und bei der an der Innenseite der Dachplatte (D) Turms zwischen dem hinteren Ende der Waffe (25) und dem Geschoßmagazin (23) in Querrichtung verlaufende Führung (2.1) befestigt ist, an welcher ein Schlitten (2) verschiebbar geführt ist, und an dem Schlitten (2) ein sich nach unten in das Turminnere erstreckender Tragarm (1) befestigt ist, an welchem eine Ladeschalenaufnahme (11) entlang des Tragarms bewegbar geführt ist, die eine Ladeschale (22) trägt derart, daß die Längsachse der Ladeschale in mindestens einer Elevationsstellung der Waffe in eine Position fluchtend zur Rohrseelenachse (R) der Waffe bringbar ist, sowie in Positionen, in denen das hintere Ende der Ladeschale (22) unmittelbar vor vorgegebenen Lagerplätzen des Geschoßmagazins (23) liegt, wobei die Länge des Tragarms (1) so bemessen ist, daß sein unteres Ende oberhalb des Drehlagers (L) für den Turm (T) liegt und am Turm (T) eine nach unten in das Fahrzeuginnere ragende, als separates Bauteil ausgebildete Tragarmverlängerung (3) angeordnet ist derart, daß in einer vorgegebenen Stellung des Schlittens (2) das untere Ende des Tragarms (1) unmittelbar an das obere Ende der Tragarmverlängerung (3) anschließt und die Ladeschalenaufnahme (11) entlang des Tragarms (1) in die Tragarmverlängerung (3) hinein und an dieser weiter bewegbar geführt ist derart, daß die Längsachse der Ladeschale (22) bei an der Tragarmverlängerung (3) geführter Ladeschalenaufnahme (11) in mindestens einer Elevationsstellung der Waffe (25) in eine Position fluchtend zur Rohrseelenachse (R) bringbar ist sowie in eine Position, in welcher das hintere Ende der Ladeschale (22) unmittelbar an das vordere Ende einer im Bereich der Be/Entladeöffnung angeordneten Rollenbahn (24) anschließt.

2. Geschoßzuführungsvorrichtung nach Anspruch 1, dadurch gekennzeichnet, daß die Tragarmverlängerung (3) um eine parallel zur horizontalen Längsachse des Turms (T) verlaufende oder mit dieser einen kleinen spitzen Winkel einschließende Drehachse (7) um einen vorgegebenen Schwenkwinkel nach oben schwenkbar angeordnet ist.

3. Geschoßzuführungsvorrichtung nach Anspruch 2, dadurch gekennzeichnet, daß der maximale Schwenkwinkel 90° beträgt.

4. Geschoßzuführungsvorrichtung nach Anspruch 2, dadurch gekennzeichnet, daß der maximale Schwenkwinkel 180° beträgt.

5. Geschoßzuführungsvorrichtung nach einem der Ansprüche 1 bis 4, dadurch gekennzeichnet, daß die Ladeschale (22) um eine quer zur horizontalen Längsachse des Turms (T) verlaufende an der Ladeschalenaufnahme (11) angeordnete horizontale Drehachse nach oben schwenkbar angeordnet ist.

6. Geschoßzuführungsvorrichtung nach einem der Ansprüche 1 bis 5, dadurch gekennzeichnet, daß der Tragarm (1) an seinem unteren Ende in einer turmfesten Rollenführung (6.1, 6.2) geführt ist.

7. Geschoßzuführungsvorrichtung nach einem der Ansprüche 1 bis 6, dadurch gekennzeichnet, daß die Tragarmverlängerung (3) im wesentlichen nach vorne gekrümmt nach unten ausgerichtet ist und die Ladeschalenaufnahme (11) auf einer kreisförmigen Bahn an der Tragarmverlängerung (3) geführt ist, deren Mittelpunkt auf der Schildzapfenachse der Waffe (25) liegt.

8. Geschoßzuführungsvorrichtung nach einem der Ansprüche 1 bis 7, dadurch gekennzeichnet, daß zum Antrieb der Ladeschalenaufnahme (11) entlang des Tragarms (1) der Tragarmverlängerung (3) ein Seilzugantrieb dient, der von einer am oberen Ende des Tragarms (1) angeordneten Antriebsvorrichtung betätigbar ist.

9. Geschoßzuführungsvorrichtung nach Anspruch 8, dadurch gekennzeichnet, daß als Antriebsvorrichtung ein Federmotor dient.

10. Geschoßzuführungsvorrichtung nach Anspruch 8, dadurch gekennzeichnet, daß der Seilzugantrieb in der an die Tragarmverlängerung (3) angekoppelten Stellung des Tragarms (1) an eine im Bereich des oberen Endes des Tragarms (1) aus dem Turm herausgeführte Welle ankoppelbar ist, an deren äußeres Ende ein Antriebsmotor anschließbar ist.

11. Geschoßzuführungsvorrichtung nach einem der Ansprüche 1 bis 10 gekennzeichnet durch eine automatische Verriegelungsvorrichtung zur Verriegelung des Tragarms (1), in der an die Tragarmverlängerung (3) angeschlossenen Stellung, wenn sich die Ladeschalenaufnahme (11) an der Tragarmverlängerung (3) befindet.

12. Geschoßzuführungsvorrichtung nach einem der Ansprüche 1 bis 11 gekennzeichnet durch eine Arretiervorrichtung für die Ladeschalenaufnahme (11) am unteren Ende des Tragarms (1).

13. Geschoßzuführungsvorrichtung nach einem der Ansprüche 1 bis 12 gekennzeichnet durch eine Vorrichtung zum Bremsen der Ladeschalenaufnahme (11) bei der Abwärtsbewegung unter Eigengewicht.

## Claims

1. Ammunition handling system for a self-propelled artillery gun with a rotatable turret (T) arranged on a vehicle in the region behind the middle of the vehicle, on which turret (T) a heavy weapon (25) is arranged so that it can swivel as regards its elevation, an ammunition magazine (23) being arranged in the rear of the turret (H) behind the weapon (25) to house ammunition stored substantially horizontally with the head of the ammunition pointing forwardly and a loading/unloading opening (B) accessible from behind being arranged in the rear of the vehicle, and in which a guide means (2.1) running in the transverse direction is secured on the inside of the roof (D) of the turret between the rear end of the weapon (25) and the ammunition magazine (23), on which guide means (2.1) a carriage (2) is displaceably guided, and a carrying arm (1) extending downwards into the interior of the turret is secured on the carriage (2), on which arm a loading tray receptacle (11) is movably guided along the carrying arm, which receptacle carries a loading tray (22) in such a way that the longitudinal axis of the loading tray in at least one elevation position of the weapon can be brought into alignment with the barrel bore axis (R) of the weapon, as well as into positions in which the rear end of the loading tray (22) lies directly in front of predetermined bearing or pivot points of the ammunition magazine (23), wherein the length of the carrying arm (1) is such that its lower end lies above the rotation bearing (L) for the turret (T) and a carrying arm extension (3) formed as a separate structural part projecting downwardly into the interior of the vehicle is arranged on the turret (T) so that, in a predetermined position of the carriage (2), the lower end of the carrying arm (1) directly joins the upper end of the carrying arm extension (3) and the loading tray receptacle (11) is movably guided along the carrying arm (1) into the carrying arm extension (3) and can be guided further on the latter in such a way that the longitudinal axis of the loading tray (22) when the loading tray receptacle (11) is guided on the carrying arm extension (3) can in at least one elevation position of the weapon (25) be brought into alignment with the barrel bore axis (R) as well as into a position in which the rear end of the loading tray (22) directly joins the front end of a roller track (24) arranged in the region of the loading/unloading opening.

2. Ammunition handling system according to claim 1, characterised in that the carrying arm extension (3) is arranged so that it can swivel upwardly by a predetermined angle of swivel about an axis of rotation (7) running parallel to the horizontal longitudinal axis of the turret (T) or forming a small acute angle with the latter.

3. Ammunition handling system according to claim 2, characterised in that the maximum angle of swivel is 90°.

4. Ammunition handling system according to claim 2, characterised in that the maximum angle of swivel is 180°.

5. Ammunition handling system according to one of claims 1 to 4, characterised in that the loading tray (22) is arranged so that it can swivel upwardly about a horizontal axis of rotation running transverse to the horizontal longitudinal axis of the turret (T) and arranged on the loading tray receptacle (11).

6. Ammunition handling system according to one of claims 1 to 5, characterised in that the carrying arm (1) is guided at its lower end in a roller guide (6.1, 6.2) integral with the turret.

7. Ammunition handling system according to one of claims 1 to 6, characterised in that the carrying arm extension (3) is aligned substantially downwards and curved to the front and the loading tray receptacle (11) is guided on a circular track on the carrying arm extension (3), whose mid-point lies on the trunnion axis of the weapon (25).

8. Ammunition handling system according to one of claims 1 to 7, characterised in that a cable drive serves to drive the loading tray receptacle (11) along the carrying arm (1) of the carrying arm extension (3), the said cable drive being able to be actuated by a drive device arranged on the upper end of the carrying arm (1).

9. Ammunition handling system according to claim 8, characterised in that a spring motor serves as drive device.

10. Ammunition handling system according to claim 8, characterised in that the cable drive can be coupled, in the position of the carrying arm (1) coupled to the carrying arm extension (3), to a shaft projecting from the turret in the region of the upper end of the carrying arm (1), to the outside end of which shaft a drive motor can be connected.

11. Ammunition handling system according to one of claims 1 to 10, characterised by an automatic locking device for locking the carrying arm (1) in the position adjoining the carrying arm extension (3), when the loading tray receptacle (11) is situated on the carrying arm extension (3).

12. Ammunition handling system according to one of claims 1 to 11, characterised by an arresting device for the loading tray receptacle (11) at the lower end of the carrying arm (1).

13. Ammunition handling system according to one of claims 1 to 12, characterised by a device for braking the loading tray receptacle (11) during downward movement under its own weight.

## Revendications

1. Dispositif d'alimentation en projectiles d'un obusier blindé, comportant une tourelle rotative (T) disposée sur un véhicule dans la zone située à l'arrière du centre de celui-ci, et sur laquelle est disposée une arme lourde (25) pouvant pivoter en élévation, tandis que dans la partie arrière (H) de la tourelle, derrière l'arme (25) est disposé un magasin (23) à projectiles destiné à loger des projectiles placés en principe horizontalement, l'ogive étant orientée vers l'avant, et à l'arrière du véhicule est disposée une ouverture (B) de chargement et de déchargement accessible par l'arrière et sur laquelle est fixé un guidage (2.1) s'étendant en direction transversale sur la face arrière de la plaque de recouvrement (2) de la tourelle, entre l'extrémité arrière de l'arme (25) et le magasin (23) à projectiles, sur ce guidage (2.1) étant guidé de manière coulissante un chariot (2) sur lequel est fixé un bras porteur s'étendant vers le bas dans l'intérieur de la tourelle, le long de ce bras est guidée de manière mobile une monture (11) pour goulotte de chargement, laquelle supporte une goulotte de chargement (22) de telle manière que l'axe longitudinal de cette goulotte peut être amené, dans au moins l'une des positions d'élévation de l'arme, dans une position alignée sur l'axe (R) de l'âme du canon de l'arme, ainsi que dans les positions dans lesquelles l'extrémité arrière de la goulotte (22) se situe directement devant des emplacements de stockage prédéterminés du magasin à projectiles (23), la longueur du bras porteur (1) étant dimensionnée de telle sorte que son extrémité inférieure se situe du palier rotatif (L) de la tourelle (T) et qu'un prolongement (3) du bras support pénétrant, vers l'arrière, à l'intérieur du véhicule, est disposé de telle manière que dans une position prédéterminée du chariot (2), l'extrémité inférieure du bras support (1) fait directement suite à l'extrémité supérieure du prolongement (3), et que la monture (11) de la goulotte de chargement est guidée le long du bras support (1) jusqu'à pénétrer dans le prolongement (3) en continuant de passer le long de celui-ci de telle sorte que l'axe longitudinal de la goulotte de chargement (22) peut être amené, lorsque le prolongement (3) passe le long de la monture (11) dans au moins une position d'élévation de l'arme (25), en une position alignée à l'axe (R) de l'âme du canon, ainsi que dans une position dans laquelle l'extrémité arrière de la goulotte de chargement (22) fait directement suite à l'extrémité avant d'un transporteur à rouleaux (24) disposé dans la zone de l'ouverture de chargement/déchargement.

2. Dispositif d'alimentation en projectiles selon la revendication 1, caractérisé en ce que le prolongement (3) du bras support est disposé de manière pivotante vers le haut d'un angle de pivotement prédéterminé autour d'un axe de rotation (7) s'étendant parallèlement à l'axe longitudinal horizontal de la tourelle (T), ou bien formant avec celui-ci un petit angle intérieur aigu.

3. Dispositif d'alimentation en projectiles selon la revendication 2, caractérisé en ce que l'angle de pivotement maximal est de 90°.

4. Dispositif d'alimentation en projectiles selon la revendication 2, caractérisé en ce que l'angle de pivotement maximal est de 180°.

5. Dispositif d'alimentation en projectiles selon l'une des revendications 1 à 4, caractérisé en ce que la goulotte de chargement (22) est disposée de manière pivotante vers le haut autour d'un axe de rotation horizontal qui s'étend transversalement à l'axe longitudinal horizontal de la tourelle (T) et qui est disposé sur la monture (11) de la goulotte du chargement.

6. Dispositif d'alimentation en projectiles selon l'une des revendications 1 à 5, caractérisé en ce que le bras support (1) est guidé sur son extrémité inférieure dans un guidage à rouleaux (6.1, 6.2) intégré à la tourelle.

7. Dispositif d'alimentation en projectiles selon l'une des revendication 1 à 6, caractérisé en ce que le prolongement (3) du bras support est orienté vers le bas et sensiblement coudé vers l'avant, et que la monture (11) de la goulotte de chargement est guidée sur un transporteur circulaire le long du prolongement (3) du bras support, dont le centre se situe sur l'axe du tourillon de l'arme (25).

8. Dispositif d'alimentation en projectiles selon l'une des revendications 1 à 7, caractérisé en ce que,; pour l'entraînement de la monture (11) de la goulotte de chargement le long du bras support (1) et du prolongement (3) de celui-ci, est utilisé un entraînement à câble de traction qui peut être manoeuvré au moyen d'un dispositif d'entraînement disposé à l'extrémité supérieure dudit bras support (1).

9. Dispositif d'alimentation en projectiles selon la revendication 8, caractérisé en ce que pour servir de dispositif d'entraînement, est utilisé un mécanisme à ressort.

10. Dispositif d'alimentation en projectiles selon la revendication 8, caractérisé en ce que l'entraînement par câble de traction peut être accouplé, dans la position d'accouplement entre le bras support (1) et son prolongement (3) à un arbre émergeant de la tourelle dans la zone de l'extrémité supérieure dudit bras support (1), un moteur d'entraînement pouvant être raccordé à l'extrémité extérieure de cet arbre.

11. dispositif d'alimentation en projectiles selon l'une des revendications 1 à 10, caractérisé par la présence d'un dispositif automatique de verrouillage du bras support (1) dans la position dans laquelle il est raccordé à son prolongement (3), si la monture (11) de la goulotte de chargement se trouve le long dudit prolongement (3).

12. Dispositif d'alimentation en projectiles selon l'une des revendications 1 à 11, caractérisé par in dispositif d'arrêt de la monture (11) de la goulotte de chargement, à l'extrémité inférieure du bras support (1).

13. Dispositif d'alimentation en projectiles selon l'une des revendications 1 à 12, caractérisé par la présence d'un dispositif de freinage par inertie de la monture (11) de la goulotte de chargement lors de son mouvement descendant.
